# EUROPÄISCHE PATENTSCHRIFT

(11) **EP 1 711 667 B1**
(45) Veröffentlichungstag und Bekanntmachung des Hinweises auf die Patenterteilung: **23.01.2013**
(21) Anmeldenummer: 04803787.3
(22) Anmeldetag: 13.12.2004
(51) Int. Cl.: E04G 17/00, E04G 9/10, E04C 2/32, E04C 2/34

(54) **SCHALUNGSMODUL ZUR HERSTELLUNG INSBESONDERE BETONSPARENDER WÄNDE**
FORMWORK MODULE FOR THE PRODUCTION PARTICULARLY OF CONCRETE-SAVING WALLS
MODULE DE COFFRAGE POUR PRODUIRE NOTAMMENT DES MURS ECONOMISANT LE BETON

(30) Priorität: 13.12.2003 DE 20319302 U
(43) Veröffentlichungstag der Anmeldung: 18.10.2006
(73) Patentinhaber: Vukajlovic, Djordje, 50937 Köln (DE)
(72) Erfinder: Vukajlovic, Djordje, 50937 Köln (DE)
(74) Vertreter: Albrecht, Rainer Harald
(86) Internationale Anmeldenummer: PCT/EP2004/014150
(87) Internationale Veröffentlichungsnummer: WO 2005/056953

(56) Entgegenhaltungen:
- EP-A1- 1 308 571
- EP-A2- 0 123 264
- WO-A-97/43507
- CH-A- 75 941
- FR-A- 1 420 654
- US-A- 2 523 713
- US-B1- 6 324 812
- US-B1- 6 443 418

## Beschreibung

Die vorliegende Erfindung betrifft ein Schalungsmodul zur Herstellung von betonsparenden Wänden gemäß dem Oberbegriff des Patentanspruchs 1.

Kostentreibende Faktoren im Hausbau sind insbesondere die großen Mengen an eingesetzten Baumaterialien, und hier insbesondere an Beton. Ist es notwendig, bzw. vorgesehen, insbesondere dicke Mauern, beispielsweise solche mit einer Breite von 24 bzw. 30 cm, im Hinblick auf die statischen Anforderungen aus Beton herzustellen, so müssen entsprechend große Mengen an Beton verbraucht werden. Hierdurch steigen die Herstellungskosten solcher Wände erheblich.

Die WO 97/43507 A1 beschäftigt sich mit einem Schalungsmodul zur Herstellung betonsparender Wände an Fertigteilen gemäß dem Oberbegriff des Patentanspruches 1. Das Schalungsmodul weist ein Basiselement auf, welches eine Stützfunktion erfüllt. Mehrere nebeneinander angeordnete Formkörper bilden ein Fußelement für eine Schalungswand, die in das Fußelement eingesetzt wird. Die Schalungswand wird gebildet von Paneelen, die nur eine vergleichsweise geringe Höhe aufweisen. Zur Ausbildung von Ecken sind separate Elemente vorgesehen. Ein ähnliches Schalungsmodul mit separaten Eckelementen ist auch aus der US 6,324,812 B1 bekannt.

Des Weiteren ist es bekannt zur Herstellung herkömmlicher Wände aus Beton ebene Schalungswandelemente mit Ankern zu verbinden, wobei auch hier zur Ausbildung von Ecken spezielle Eckelemente vorgesehen sind. Ein solches Schalungsmodul ist in der EP 0 123 264 A2 beschrieben.

Vor diesem Hintergrund liegt der Erfindung die Aufgabe zugrunde, ein Schalungsmodul zur Herstellung von betonsparenden Wänden anzugeben, welches auf einfache Weise die Bildung von Ecken ermöglicht.

Gegenstand der Erfindung und Lösung der Aufgabe ist ein Schalungsmodul gemäß Patentanspruch 1.

Aus der Form eines Trapezes abgeleitete Abschnitte im Sinne der vorliegenden Erfindung sind typischerweise solche Abschnitte, welche eine Grundlinie und ausgehend von dieser zwei Seitenlinien aufweisen, so dass mit einer der Grundlinie gegenüber angeordneten gedachten zweiten Grundlinie ein Trapez gebildet wird. Die zweite Grundlinie ist jedoch nicht Bestandteil der Abschnitte. Die beiden Seitenlinien bilden mit der Grundlinie einen stumpfen Winkel α bevorzugt in einem Bereich von 120° bis 150°, wobei bevorzugt der Winkel α zwischen der Grundlinie und der einen Seitenlinie sowie der Grundlinie und der anderen Seitenlinie identisch ist. Das heißt, dass bei einem gedachten vollständigen Trapez, welches durch Hinzufügung der gedachten weiteren Grundlinie gebildet wird, die zu dem Abschnitt gehörende Grundlinie kürzer ausgebildet ist als die dieser gegenüberliegende lediglich gedachte Grundlinie. Die Abschnitte können jedoch auch derart ausgebildet sein, dass ausgehend von einer Grundlinie eine Seitenlinie in einem stumpfen Winkel α angeordnet ist, welche entsprechend wieder in eine Grundlinie übergeht. Diese Abschnitte können auch umschrieben werden als trapezförmige Abschnitte, die auf Höhe der Mitte der Grundlinie halbiert und nach Drehung eines Teilabschnittes um 180° und Spiegelung des weiteren Teilabschnitts zueinander zusammengesetzt werden. Für die Ausbildung von Ecken können Abschnitte Verwendung finden, welche ausgehend von einer Grundlinie eine mit dieser einen stumpfen Winkel α bildende Seitenlinie aufweisen, und dieser Teilabschnitt mit einem entsprechend ausgebildeten und spiegelverkehrt angeordneten zweiten Teilabschnitt verbunden wird.

Die beiden Schalungswände sind derart zueinander beabstandet angeordnet, dass durch diese eine Art zickzackähnlich verlaufendes Band gebildet wird, unterbrochen jedoch jeweils durch lineare Bereiche, gebildet durch die jeweiligen Grundlinien. Diese linearen, durch die Grundlinien gebildeten Bereiche dienen als Auflagefläche für bevorzugt vorgesehene Stützmittel auf beiden Seiten des durch die Schalungswände gebildeten Schalungssystems. Nach Füllung von Beton in den Innenraum dieses Schalungssystems und Entfernung der Schalungswände, gegebenenfalls nach einer ebenfalls erfolgten Entfernung der Stützmittel, dienen die linearen Bereiche als Auflageflächen für auf die hergestellte Wand aufzubringenden Leichtbauplatten bzw. sonstigen Verkleidungen, beispielsweise Klinker. Die Stützmittel zur Halterung und Fixierung der beiden Schalungswände zueinander können insbesondere gebildet sein aus Platten und/oder Rohren- bzw. Stangen- und/oder Rahmensystemen, wie diese von im Bau verwendeten Schalungsmodulen bekannt sind, wobei die Stützmittel bevorzugt fest mit den Schalungswänden verbunden sind. Das erfindungsgemäße Schalungsmodul besteht typischerweise aus Einheiten, gebildet durch die beiden Schalungswände und die fest mit diesen verbundenen Stützmittel, insbesondere gehalten zueinander durch mindestens einen, bevorzugt mindestens zwei, weiter bevorzugt genau zwei Anker.

Durch das erfindungsgemäße Schalungsmodul ist es vorteilhafterweise möglich, mit einer erheblich reduzierten Menge an Beton statisch stabile Wände herzustellen. So wird beispielsweise bei der Herstellung einer Wand mit 24 cm Breite mit einem Schalungsmodul für eine 24 cm breite Wand lediglich noch eine Menge von etwa 0,085 m³ Beton/m² Wand benötigt. Bevorzugt ist mindestens eine Menge von etwa 0,06 m³, weiter bevorzugt ist ein Bereich von 0,065 m³ bis 0,095 m³ Beton/m².

Durch eine Aneinanderreihung einer Vielzahl abwechselnder erster und zweiter Abschnitte können beliebig flexibel und in der Länge als auch in der Höhe unterschiedliche Wände hergestellt werden. Damit bietet das erfindungsgemäße Schalungsmodul eine Vielzahl von Kombinations- und somit von Anwendungsmöglichkeiten. Auch ist das Schalungsmodul dazu vorgesehen, stabile Wand-Eckelemente herzustellen, wobei ein rechter Winkel vorgesehen ist und wobei die von beiden Seiten auf die Ecke zulaufenden Abschnitte gleich ausgebildet und miteinander verbunden sind.

Vorteilhafterweise ist zwischen den Schalungswänden mindestens ein Bewehrungselement angeordnet. Dieses Bewehrungselement ist bevorzugt mittig zwischen den beiden Schalungswänden vorgesehen. Besonders bevorzugt ist dabei als Bewehrungselement eine biegbare Matte vorgesehen, es können jedoch auch sonstige gebogene Bewehrungselemente eingesetzt werden. Die Bewehrungselemente sind insbesondere durch Konstruktionseisen in ihrer Position gehalten.

In einer bevorzugten Ausführungsform sind die auf den beiden durch die jeweiligen Grundlinien der Abschnitte gebildeten Außenseiten der Schalungswände angeordneten Stützmittel mit den Schalungswänden durch mindestens einen Anker, bevorzugt mindestens zwei Anker verbunden, wobei der Anker etwa auf Höhe der Mitte der Grundlinie angeordnet ist. Ein derartig angeordneter Anker verbindet fest die auf den beiden Außenseiten angeordneten Stützmittel mit den beiden Schalungswänden. Er wird nach Einbringung und Härtung des Betons entfernt.

Die Abschnitte sind vorteilhafterweise gebildet aus mehreren miteinander verbindbaren, insbesondere verschraubbaren, auch verhakbaren Bauteilen. Zwischen diesen Bauteilen können zur Erreichung einer höchstmöglichen Flexibilität des erfindungsgemäßen Schalungssystems noch die Seiten- und/oder Grundlinien des gedachten Trapezes verlängernde plane Mittelelemente angeordnet werden. Hierdurch ist es beispielsweise einfachst möglich, aus einer 24 cm dicken Wand eine 30 cm dicke Wand unter Verwendung der gleichen Bauteile herzustellen. Dies insbesondere dann, wenn die planen Mittelelemente längliche Ausnehmungen/Bohrungen aufweisen, durch welche ein beispielsweise auf dem Abschnitt angeordneter Vorsprung gleitend eingreifen kann. Dann besteht die Möglichkeit einer Verbreiterung der Wand, wobei vorteilhafterweise ein derartiges planes Mittelelement zwei in gleicher Weise angeordnete längliche Ausnehmungen oder ein Langloch auf seinen beiden den jeweiligen Abschnitten zugewandten Seiten aufweist. Ein derartiges planes Mittelelement kann zur Erzielung einer sicheren und genauen Konstruktion der Schalungswände mit mindestens zwei derartigen länglichen Ausnehmungen, in welche die Vorsprünge der Abschnitte eingreifen, ausgestattet sein, angeordnet jeweils auf den beiden den Abschnitten zugewandten Seiten des planen Mittelelements. Selbstverständlich kann aber auch jede andere Art der Verbindung der Mittelelemente mit den Abschnitten vorgesehen sein. Die Ausnehmungen/Bohrungen können beispielsweise rund oder quadratisch ausgebildet sein. Vorzugsweise wird eine sichere Verbindung zwischen den Abschnitten und den Mittelelementen durch eine Verschraubung erzielt, wobei hierbei vorteilhafterweise der in beispielsweise das Langloch eingreifende Vorsprung mit einem Gewinde versehen ist, so dass nach Einsatz des Mittelelements dieses durch eine Mutter fest mit dem Abschnitt verbunden werden kann. Selbstverständlich ist es weiterhin auch möglich, dass für die Ausnehmungen/Bohrungen in den Abschnitten, und umgekehrt, mindestens ein Vorsprung in den Mittelelementen vorgesehen ist. Eine sichere Verbindung kann jedoch nicht nur durch ein System AusnehmungNorsprung gebildet werden, auch jedes weitere denkbare Verbindungssystem ist möglich, beispielsweise eine Verbindung über ineinandergreifende vorstehende Haken, Anker, vorgesehene Rastungen etc..

Alternativ kann die Schalungswand auch einstückig ausgebildet sein. Vorzugsweise sind die Schalungswand und damit auch die Abschnitte bzw. die planen Mittelelemente aus Aluminium und/oder verzinktem Blech, aus Kostengründen bevorzugt aus verzinktem Blech hergestellt.

Die mit dem Schalungsmodul hergestellte Wand wird den an diese im Hausbau gestellten Anforderungen gerecht und ist darüber hinaus erheblich kostengünstiger im Hinblick auf die nur ausgesprochen geringe Menge an eingesetztem Beton im Vergleich zu üblichen massiven Betonwänden herzustellen. Bevorzugt wird dabei Beton, insbesondere wasserdichter Beton B35, zum Einsatz kommen.

Vorzugsweise wird die erfindungsgemäße Wand auf mindestens einer Seite mit mindestens einer Leichtbauplatte versehen. Die Leichtbauplatten kommen dabei auf den durch die Grundlinien der trapezförmigen Abschnitte des Schalungsmodules definierten Wandbereichen zum Liegen und können an diesen mittels Bohrung oder ähnlichem befestigt werden. Die sich dabei zwischen den Leichtbauplatten und der zickzackähnlich verlaufenden Betonwand ergebenden Hohlräume können mit Isolier- oder sonstigem Material verfüllt werden. Die Wand kann dabei auf beiden Seiten nicht nur mit identischen Leichtbauplatten, sondern auch mit unterschiedlichen Leichtbauplatten versehen werden, was eine maximale Flexibilität ermöglicht. Auf Außenwänden kann z.B. eine Verklinkerung aufgebracht werden. Für eine Hallenkonstruktion z.B. kann beispielsweise die Wand auch unverklinkert belassen werden.

Diese und weitere Vorteile der vorliegenden Erfindung werden anhand der folgenden Figuren erläutert. Es zeigen:
- Fig. 1.: eine Aufsicht auf ein erfindungsgemäßes Schalungsmodul;
- Fig. 2: eine weitere Aufsicht auf ein erfindungsgemäßes Schalungsmodul mit eingezeichneten Bewehrungselementen und Konstruktionseisen.

Fig. 1 zeigt insgesamt ein mit dem Bezugszeichen 1 bezeichnetes Schalungsmodul in einer Wand-Eck-Kombination zur Herstellung beispielsweise einer 24 cm dicken Wand. Das Schalungsmodul 1 weist zwei Schalungswände 2 und 5 auf, wobei die Schalungswände 2 und 5 jeweils aus Abschnitten 3 und 4 gebildet sind. Die Abschnitte 3 und 4 sind dabei abwechselnd und spiegelverkehrt zueinander zu einer fortlaufenden Wand 2 bzw. 5 angeordnet. Die Abschnitte 3 und 4 bestehen in der Aufsicht aus Grundlinien 6 bzw. 7 mit Seitenlinien 15 und 16, wobei der Winkel α in etwa 140° beträgt. Die Schalungswände 2 und 5 und damit die Abschnitte 3 und 4 können eine beliebige Höhe aufweisen, je nach den Erfordernissen der herzustellenden Wand. Mittels Ankern 13 sind die Schalungswände 2 und 5 mit aus Rohren gebildeten Stützmitteln 10 und 11 auf den beiden durch die jeweiligen Grundlinien 6 und 7 der Abschnitte 3 und 4 definierten Außenseiten 9 zueinander gehalten. Die Anker verlaufen dabei auf Höhe der Mitte der Grundlinien 6 und 7 der trapezförmigen Abschnitte 3 und 4.

Die Abstände zwischen der Schalungswand 2 und der Schalungswand 5 sind über die gesamte Länge gesehen gleich, das heißt die Schalungswände 2 und 5 sind identisch bemaßt. Im Eckelement ist schematisch angedeutet, dass die durch die Linie 19 angedeuteten Seiten der aus beiden Richtungen auf die Ecke zulaufenden Schalungswände 2 entfernt sind. Gleichzeitig sind die auf die Ecke zulaufenden Seiten der jeweiligen Schalungswände 5 zur Ecke hin verlänger, so dass zusätzliche Wand-Eck-Elemente 17 und 18 gebildet werden, wenn das Schalungsmodul mit Beton, vorzugsweise B35, gefüllt wird. Das Eckelement kann auch beschrieben werden als gebildet aus zwei Teilabschnitten 23 und 24 (in Fig. 1 jeweils durch eine Klammer gekennzeichnet), die zueinander spiegelverkehrt angeordnet und verbunden sind. Die Teilabschnitte 23 und 24 können dabei in etwa parallel zueinander ausgerichtet sein, aber auch winklig, und hier insbesondere nach Art eines Trapezes aufeinander zu verlaufen.

Fig. 2 zeigt nun im Detail die Anordnung von Bewehrungselementen 12.1 und 12.2 sowie 2.1 und Konstruktionseisen 14 in dem durch die Schalungswände 2 und 5 gebildeten Raum. Nach Einbringung der Konstruktionseisen 14 wird um diese herum als Bewehrungselement 12 eine biegbare Eisenmatte in etwa mittig zwischen den beiden Schalungswänden 2 und 5 angeordnet. Anschließend wird Beton zur Fertigstellung der Wand zugegeben. Alternativ zu den Abschnitten 3 und 4 der Fig. 1 ist ein Anschnitt 22 definiert, der als aus einer gedanklichen Halbierung der Abschnitte 3 oder 4 und einer nachfolgenden Drehung um 180° eines Teilabschnittes sowie Spiegelung des weiteren Teilabschnittes hervorgegangen beschrieben werden kann.

Zur Herstellung einer erfindungsgemäßen Wand wird das aufgestellte Schalungsmodul gemäß den Fig. 1 und 2 mit Beton gefüllt und nach Aushärtung desselben die Anker 13 samt den Stützmitteln 10 und 11 entfernt. Anschließend werden ebenso die Schalungswände 2 und 5 bzw. die diese bildenden einzelnen trapezförmigen Bauteile 20 entfernt. Auf die dann freistehende zickzackartig verlaufende Wand werden von den beiden Außenseiten 8 und 9 her Leichtbauplatten angebracht, welche auf die durch die Grundlinien 6 und 7 gebildeten Auflageflächen ausreichend Halt erlangen.

Bei Konstruktion eines Wand-Eck-Elementes mittels des erfindungsgemäßen Schalungsmodules kann gemäß Fig. 2 in die Eckabschnitte 17 und 18 durch zusätzliche Konstruktionseisen 14 ein weiteres Bewehrungselement 21 eingebracht werden, so dass auch die gebildete Ecke den statischen Anforderungen genügt. Dabei kann das zusätzliche Bewehrungselement 21 mit den Bewehrungselementen 12.1 und 12.2 verbunden sein, ggf. über zusätzliche, hier nicht gezeigte Elemente, kann jedoch auch ohne eine solche Verbindung lediglich mittels der Konstruktionseisen 14 sicher gehalten werden. Dabei kann das Bewehrungselement 21 ebenso wie die Teilabschnitte 23 und 24 (siehe Fig. 1) ausgerichtet sein, und parallel zu diesen verlaufen.

## Patentansprüche

1. Schalungsmodul (1) zur Herstellung von betonsparenden Wänden, umfassend
ein Paar erster Schalungswände (2) mit mindestens zwei aus der Form eines Trapezes abgeleiteten Abschnitten (3, 4), die abwechselnd und spiegelverkehrt zueinander eine fortlaufende Wand bilden,
ein Paar zweiter Schalungswände (5), die entsprechend der ersten Schalungswände (2) ausgebildet sind, und
wobei die ersten und zweiten Schalungswände (2, 5) beabstandet zueinander derart angeordnet sind, dass durch diese ein durch ebene und parallel angeordnete Auflageflächen (6, 7) unterbrochenes zickzackähnlich verlaufendes Band gebildet wird und wobei das Schalungsmodul (1) ein Eckelement mit einer rechtwinkligen Ecke umfasst, **dadurch gekennzeichnet,**
**dass** die Enden der aus beiden Richtungen auf die Ecke zulaufenden ersten Schalungswände (2), welche die Stumpfenseite der Ecke bilden, jeweils an der Stelle einer Auflagefläche (6, 7) eines Trapezes, die von der Spitzenseite entfernt liegt gekürzt sind, so dass diese Auflageflächen (6, 7) die Stumpfenseite der Ecke bilden, und
**dass** die Enden der aus beiden Richtungen auf die Ecke zulaufenden zweiten Schalungswände (5), welche die Spitzenseite der Ecke bilden, jeweils in Richtung der Ecke bis zu einem Teil der nächsten Auflagefläche (6, 7), die an der Spitzenseite der Ecke liegt, verlängert sind, so dass diese Auflageflächen (6, 7) die rechtwinklige Spitzenseite der Ecke bilden, und
**dass** die Spitzenseite der Ecke aus zwei Teilabschnitten (23, 24) gebildet ist, die zueinander spiegelverkehrt zuerst parallel und dann winkelig verbunden sind.

2. Schalungsmodul gemäß Anspruch 1, **dadurch gekennzeichnet, dass** es auf den durch die jeweiligen Auflageflächen (6, 7) der Abschnitte (3, 4) definierten Außenseiten (8, 9) Stützmittel (10,11) aufweist.

3. Schalungsmodul nach Anspruch 2, **dadurch gekennzeichnet, dass** mindestens ein Anker (13) zur Verbindung der Schalungswände (2, 5) mit den Stützmitteln (10, 11) etwa auf Höhe der Mitte der Auflageflächen (6, 7) angeordnet ist.

4. Schalungsmodul nach einem der vorgehenden Ansprüche, **dadurch gekennzeichnet, dass** zwischen den Schalungswänden (2, 5) mindestens ein Bewehrungsmittel (12) angeordnet ist.

5. Schalungsmodul nach Anspruch 4, **dadurch gekennzeichnet, dass** das Bewehrungselement (12) als biegbare Matte ausgebildet ist.

## Claims

1. A formwork module (1) for the production of concrete-saving walls, comprising
a pair of first formwork walls (2) with at least two sections (3, 4) which are derived from the shape of a trapezium and form a continuous wall alternately and mirror-inverted with respect to one another,
a pair of second formwork walls (5), which are constituted corresponding to the first formwork walls (2), and
wherein the first and second formwork walls (2, 5) are disposed spaced apart from one another in such a way that a strip running uninterrupted zigzag-like through contact faces (6, 7) disposed plane and parallel is formed and wherein the formwork module (1) comprises a corner element with a rectangular corner, **characterised in that**
the ends of the first formwork walls (2), which run from both directions towards the corner and which form the obtuse side of the corner, are in each case shortened at the point of a contact face (6, 7) of a trapezium that lies distant from the acute side, so that these contact faces (6, 7) form the obtuse side of the corner, and
that the ends of the second formwork walls (5), which run from both directions towards the corner and which form the acute side of the corner, are in each case lengthened in the direction of the corner to a part of the next contact face (6, 7) that lies on the acute side of the corner, so that these contact faces (6, 7) form the rectangular acute side of the corner, and
that the acute side of the corner is formed by two partial sections (23, 24) which are connected to one another mirror-inverted, first parallel and then at an angle.

2. The formwork module according to claim 1, **characterised in that** it comprises support means (10, 11) on the outer sides (8, 9) defined by the respective contact faces (6, 7) of the sections (3, 4).

3. The formwork module according to claim 2, **characterised in that** at least one anchor (13) for connecting the formwork walls (2, 5) to the support means (10, 11) is disposed approximately at the height of the midpoint of the contact faces (6, 7).

4. The formwork module according to any one of the preceding claims, **characterised in that** at least one reinforcement means (12) is disposed between the formwork walls (2, 5).

5. The formwork module according to claim 4, **characterised in that** the reinforcement element (12) is constituted as a flexible mat.

## Revendications

1. Module de coffrage (1) pour la fabrication de murs avec moins de béton, comprenant :
une paire de premiers murs à coffrage (2) avec au moins deux parties (3, 4) dérivées d'une forme de trapèze, qui forment un mur continu en s'alternant en symétrie spéculaire l'une par rapport à l'autre,
une paire de deuxièmes murs à coffrage (5), conçue de façon correspondante au premier mur à coffrage (2), et
dans lequel les premiers et deuxièmes murs à coffrage (2, 5) sont espacés l'un de l'autre, de manière former une bande en zigzag interrompue par des surfaces d'appui (6, 7) planes et disposées parallèlement, et dans lequel le module de coffrage (1) comprend un élément de coin avec un coin en angle droit, **caractérisé en ce que**
les extrémités des premiers murs à coffrage (2) s'étendant dans les deux sens en direction du coin et formant le côté obtus du coin, sont respectivement raccourcies sur une partie de la surface d'appui (6, 7) d'un trapèze qui est éloignée du côté de la pointe du coin, de sorte que les surfaces d'appui (6, 7) forment le côté obtus du coin, et
**en ce que** les extrémités des murs à coffrage (5) s'étendant dans les deux sens en direction du coin et formant le côté pointu du coin, sont respectivement allongées en direction du coin, jusqu'à une partie de la surface d'appui (6, 7) suivante située du côté pointu du coin, de sorte que ces surfaces d'appui (6, 7) forment le côté pointu en angle droit du coin, et
**en ce que** le côté pointu du coin est formé par deux sections partielles (23, 24) reliées entre elles en symétrie spéculaire, d'abord parallèlement puis de façon angulaire.

2. Module de coffrage selon la revendication 1, **caractérisé en ce qu'**il comporte des moyens d'appui (10, 11) sur les côtés extérieurs (8, 9) définis par chacune des surfaces d'appui (6, 7) des parties (3, 4).

3. Module de coffrage selon la revendication 2, **caractérisé en ce qu'**au moins une ancre (13) destinée à relier les murs à coffrage (2, 5) aux moyens d'appui (10, 11) est disposée à peu près à mi-hauteur des surfaces d'appui (6, 7).

4. Module de coffrage selon l'une des revendications précédentes, **caractérisé en ce qu'**au moins un moyen d'armature (12) est monté entre les murs à coffrage (2, 5).

5. Module de coffrage selon la revendication 4, **caractérisé en ce que** l'élément d'armature (12) est conçu comme un tapis flexible.
